# EUROPÄISCHE PATENTSCHRIFT

(11) **EP 1 305 123 B1**
(45) Veröffentlichungstag und Bekanntmachung des Hinweises auf die Patenterteilung: **16.02.2005**
(21) Anmeldenummer: 01965112.4
(22) Anmeldetag: 11.07.2001
(51) Int. Cl.: B21B 37/40, B21B 13/14, B21B 27/02

(54) **VERFAHREN UND VORRICHTUNG ZUM BANDKANTENORIENTIERTEN VERSCHIEBEN DER ZWISCHENWALZEN IN EINEM 6-WALZEN-GERÜST**
METHOD AND DEVICE FOR BAND-EDGE ORIENTATED DISPLACEMENT OF INTERMEDIATE CYLINDERS IN A 6 CYLINDER FRAME
PROCEDE ET DISPOSITIF POUR LA TRANSLATION ORIENTEE SUR LES RIVES DE BANDE DES CYLINDRES INTERMEDIAIRES DANS UNE CAGE DE LAMINOIR A 6 CYLINDRES

(30) Priorität: 29.07.2000 DE 10037004
(43) Veröffentlichungstag der Anmeldung: 02.05.2003
(73) Patentinhaber: SMS Demag Aktiengesellschaft, 40237 Düsseldorf (DE)
(72) Erfinder: HABERKAMM, Klaus-Dieter, 57074 Siegen (DE); RITTER, Andreas, 35708 Haiger (DE); HOLZ, Rüdiger, 57290 Neunkirchen (DE)
(74) Vertreter: Valentin, Ekkehard
(86) Internationale Anmeldenummer: PCT/EP2001/007998
(87) Internationale Veröffentlichungsnummer: WO 2002/009896

(56) Entgegenhaltungen:
- EP-A- 0 026 903
- EP-A- 0 258 482
- DE-A- 19 811 633
- PATENT ABSTRACTS OF JAPAN vol. 1999, no. 08, 30. Juni 1999 (1999-06-30) -& JP 11 057821 A (KAWASAKI STEEL CORP), 2. März 1999 (1999-03-02)
- PATENT ABSTRACTS OF JAPAN vol. 008, no. 160 (M-312), 25. Juli 1984 (1984-07-25) -& JP 59 056905 A (KAWASAKI SEITETSU KK), 2. April 1984 (1984-04-02)
- KURATA Y ET AL: "MULTIPURPOSE, HIGH-PERFORMANCE FULLY CONTINUOUS TANDEM COLD MILL" HITACHI REVIEW, HITACHI LTD. TOKYO, JP, Bd. 42, Nr. 4, 1. August 1993 (1993-08-01), Seiten 151-156, XP000425656 ISSN: 0018-277X

## Beschreibung

Die Erfindung betrifft ein Verfahren und eine Vorrichtung zum bandkantenorientierten Verschieben der Zwischenwalzen in einem 6-Walzen-Gerüst, umfassend jeweils ein Paar Arbeitswalzen, Zwischenwalzen und Stützwalzen, wobei zumindest die Zwischen- und Arbeitswalzen mit Einrichtungen zum axialen Verschieben zusammenwirken und jede Zwischenwalze einen um den CVC-Verschiebehub verlängerten Ballen mit einseitigem Rückschliff im Bereich der Bandkante aufweist.

Anforderungen an die Qualität von kaltgewalztem Band hinsichtlich Dickentoleranzen, erreichbaren Enddicken, Bandprofile, Bandplanheit etc. sind im Laufe der Entwicklung stetig gestiegen. Aufgrund dieser Entwicklung wird die Forderung nach flexibleren Gerüstkonzeptionen und Fahrweisen immer stärker erhoben, optimal angepasst an ein zu walzendes Endprodukt zu sein.

Für die klassischen Geüstbauarten Quarto und Sexto existieren neben Basiskonzepten mit Biegesystemen und festen Walzenballigkeiten als Walzspalt beeinflussenden Stellgliedern, im wesentlichen zwei weitere Gerüstkonzeptionen, die durch Verschieben von Arbeitswalzen bzw. Zwischenwalzen, basierend auf unterschiedlichen Wirkprinzipien, den Walzspalt zusätzlich beeinflussen. Diese sind:
CVC/CVC-plus-Technologie
Technologie des bandkantenorientierten Verschiebens von Walzen

Bisher erfordern beide Technologien für sich getrennte Gerüstkonzepte, weil für diese unterschiedliche Walzengeometrien erforderlich sind.

In der klassischen CVC-Technologie sind die Ballenlängen der verschiebbaren Walzen stets um den axialen Verschiebehub länger als die feststehenden, unverschobenen Walzen. Dadurch wird erreicht, dass die verschiebbaren Walzen nicht mit ihren Ballenkanten unter die feststehenden Walzenballen geschoben werden können. Somit werden Oberflächenschäden/-markierungen vermieden.

Die CVC - Technologie wird beispielsweise in der JP - A - 11 - 57821 und der EP - A - 0 258 482 beschrieben.

Demgegenüber werden bei der Technologie des bandkantenorientierten Verschiebens im gesamten Walzensatz Walzen mit gleichen Ballenlängen verwendet. Die verschiebbaren Walzen sind dabei einseitig im Ballenkantenbereich entsprechend geometrisch gestaltet, insbesondere mit einem Taper versehen. Hierdurch sollen lokal auftretende Lastspitzen reduziert werden.

Das Wirkprinzip beruht auf dem bandkantenorientierten Nachschieben der Ballenkante, entweder vor, oder auf, oder sogar bis hinter die Bandkante. Insbesondere bei 6-Walzen-Gerüsten führt das Verschieben der Zwischenwalze unter die Stützwalze zur gezielten Beeinflussung der Wirksamkeit der positiven Arbeitswalzenbiegung.

Diese Technologie ist beispielsweise aus der EP-A-0 026 903, der DE-A-198 11 633 und der Veröffentlichung Kurata Y. et al.: " Mufüpurpose, High-performance Fully Continuous Tandem Cold Mill " Hitachi Review, Hitachi Ltd., Tokyo, JP, Bd.42, Nr. 4, 01-08-1993, Seiten 151 - 156 bekannt.

Der Erfindung liegt die Aufgabe zugrunde, beide Technologien durch eine einheitliche Fahrweise bei einer Gerüsikonzeption mit geometrisch gleichem Walzensatz zu realisieren.

Zur Lösung der Aufgabe wird daher bei einem Verfahren zum bandkantenorientierten Verschieben der Zwischenwalzen in einem 6-Walzen-Gerüst der im Oberbegriff von Anspruch 1 bezeichneten Art mit der Erfindung vorgeschlagen, dass die Zwischenwalzen relativ zur neutralen Verschiebeposition (S_{zw} = 0 mm), zur Gerüstmitte, symmetrisch um jeweils den gleichen Betrag in Richtung ihrer Achse verschoben werden und die Verschiebeposition in unterschiedlichen Bandbreitenbereichen durch stückweise lineare Ansatzfunktionen vorgegeben wird, welchen unterschiedliche Positionen des Beginns des Rückschliffs relativ zur Bandkante zugrunde liegen.

Durch Verwendung von Zwischenwalzen mit ausgefülltem Rückschliff sowie das bandbreitenabhängige Optimieren der axialen Verschiebeposition lässt sich die Wirksamkeit der positiven Arbeitswalzen-Biegung gezielt beeinflussen. Somit kann der Walzspalt optimal eingestellt werden.

Als Basis für das Gerüstkonzept mit Zwischenwalzen für bandkarttenorientiertes Verschieben mit beidseitig verlängerten Walzenballen wird die Walzenkonfiguration aus der CVC/CVC-plus-Technologie für ein 6-Walzen-Gerüst verwendet.

Zwischenwalzen für bandkantenorientiertes Verschieben mit beidseitig verlängerten Walzenballen, insbesondere zur Durchführung des Verfahrens nach der Erfindung, sind dadurch gekennzeichnet, dass der Ballen der Zwischenwalzen mit einem Rückschliff (x) versehen ist, dessen Länge (I) in zwei aneinandergesetzte Bereiche a und b unterteilt ist, die sich aus den folgenden Gleichungen ergeben:$\text{Bereich a:} \text{x} \text{=} \sqrt{{\text{R}}^{\text{2}} \text{- (} \text{R} \text{-} \text{d} {\text{)}}^{\text{2}}} \text{y} \text{(} \text{x} \text{) =} \text{R} \text{-} \sqrt{\text{(} {\text{R}}^{\text{2}} \text{- (} \text{l} \text{-} \text{x} {\text{)}}^{\text{2}} \text{)}}$$\text{Bereich b: x = I - a y(x) = d = const.}$

Damit werden lokal auftretende Lastspitzen reduziert, wobei das Wirkprinzip auf dem bandkantenorientierten Nachschieben der Ballenkante, entweder vor, oder auf, sogar bis hinter die Bandkante beruht. Insbesondere bei 6-Walzen-Gerüsten führt das Verschieben der Zwischenwalze unter die Stützwalze zur gezielten Beeinflussung der Wirksamkeit der positiven Arbeitswalzenbiegung.

Eine Zwischenwalze ist weiterhin dadurch gekennzeichnet, dass der Übergang des Rückschliffs (x) zwischen den Bereichen a bzw. b beispielsweise bei einer vorgegebenen Länge a von 100 mm mit einer sequentiellen Rücknahme des Maßes d nach der folgenden Tabelle vorgenommen wird:

| Über a: | |
|---|---|
| x | |
| 10 | d/512 |
| 20 | d/256 |
| 30 | d/128 |
| 40 | d/64 |
| 50 | d/32 |
| 60 | d/16 |
| 70 | d/8 |
| 80 | d/4 |
| 90 | d/2 |
| 100 | d |

Und schließlich wird mit der Ausgestaltung des Gerüstes nach der Erfindung vorgesehen, dass sich der einseitige Rückschliff (x) an der oberen Zwischenwalze bevorzugt auf der Bedienungsseite (BS) und an der unteren Zwischenwalze auf der Antriebsseite (AS) befindet bzw. umgekehrt.

Einzelheiten, Merkmale und Vorteile der Erfindung ergeben sich aus der nachstehenden Erläuterung einiger in den Zeichnungen schematisch dargestellter Ausführungsbeispiele.

Es zeigen:
- Fig.1: die Geometrie der Zwischenwalze ohne Walzenschliff,
- Fig. 2: einen einseitigen Rückschliff im Bereich der Ballenkante der Zwischenwalze,
- Fig. 3: eine Gerüstkonzeption für bandkantenorientiertes Verschieben mit verlängerten Zwischenwalzenballen,
- Fig. 4: unterschiedliche Positionierungen des Zwischenwalzenrückschliffs der Zwischenwalzen.

Die in Figur 1 dargestellte Zwischenwalze ist dem Gerüstkonzept für die Walzenkonfiguration aus der CVC/CVC-plus-Technolgie für ein 6-Walzen-Gerüst entnommen. Fig. 1 zeigt eine Arbeitswalze 10, eine Zwischenwalze 11 und eine Stützwalze 12. Die verschiebbare Zwischenwalze 11 besitzt einen um den CVC-Verschiebehub längeren Ballen, der sich für die neutrale Verschiebeposition in Gerüstmitte der Ebene y - y befindet.

Figur 2 zeigt einen einseitigen Rückschliff x im Bereich der Ballenkante 13 der Zwischenwalze 11. Der Rückschliff x besitzt die Länge I und der Ballen der Zwischenwalze 11 besitzt von der Ballenkante 13 bis zur Ballenmitte die Länge B. Die Länge des Rückschliffs x teilt sich in zwei aneinander gesetzte Abschnitte auf. Im ersten Abschnitt a folgt der Rückschliff der Kreisgleichung${\text{(I - x)}}^{\text{2}} {\text{+ y}}^{\text{2}} {\text{= R}}^{\text{2}}$

Wird eine in Abhängigkeit der äußeren Randbedingungen, beispielsweise Walzkraft und daraus resultierende Walzenverformung, vorgegebene, minimal erforderliche Durchmesserreduzierung 2d erreicht, so läuft der Rückschliff x linear bis zur Ballenkante 13 aus. Die Durchmesserreduzierung wird so vorgegeben, dass sich die Arbeitswalze frei um den Rückschliff x der Zwischenwalze biegen kann, ohne dass ein Kontakt im Bereich b entsteht. Somit teilt sich die Länge I des Rückschliffs in die Bereiche a und b auf, die sich aus den im Anspruch 5 angegebenen Gleichungen errechnen.

Der Übergang zwischen Bereich a und b kann mit oder ohne stetig differenzierbaren Übergangs ausgeführt werden.

Bei einer anderen Übergangsfunktion wird bei einer vorgegebenen Länge a von 100 mm eine spezielle Rücknahme des aus der Abblattung resultierenden Maßes d nach der in Anspruch 7 angegebenen Tabelle vorgenommen. Die hiermit vorgegebene Funktion ist im Übergangsbereich flacher als ein Radius, und am Ende sehr viel steiler. Aus schleiftechnischen Gründen ist der Übergang zum zylindrischen Teil über einen entsprechend größeren Absatz im Übergang zwischen a und b auszuführen (ca. 2 • d).

Wie aus Figur 3 erkennbar ist, befindet sich im Normalfall der einseitige Rückschliff an der oberen Zwischenwalze 11 auf der Bedienungsseite BS und an der unteren Zwischenwalze 11'auf der Antriebsseite AS, wobei sich jedoch am Wirkprinzip nichts ändert, wenn man den Rückschliff x an der oberen Zwischenwalze 11 auf der Antriebsseite AS und an der unteren Zwischenwalze 11' auf der Bedienungsseite BS anbringt.

Durch das axiale Verschieben der Zwischenwalze 11, 11' wird der Beginn des Rückschliffs x außerhalb, auf oder innerhalb der Bandkante 14, 14' positioniert, wie dies Figur 4 zeigt. Diese Positionierung erfolgt in Abhängigkeit der Bandbreite und Materialeigenschaften, wodurch gezielt die Wirksamkeit der positiven Arbeitswalzenbiegung eingestellt werden kann. Positives Verschieben der Zwischenwalze 11 bedeutet, dass die obere Zwischenwalze 11 in Richtung AS, und die untere Zwischenwalze in BS verschoben wird, wie dies der Fig. 3 zu entnehmen ist.

Die Figur 4 zeigt Positionierungen des Zwischenwalzenrückschliffs mit:
Verschiebung der Zwischenwalze außerhalb der Bandkante (m = _{"}+^{"})
Verschieben der Zwischenwalze auf die Bandkante (m = 0)
Verschieben der Zwischenwalze innerhalb der Bandkante (m = _{"}-^{"})

In verschiedenen Bandbreitenbereichen wird die Verschiebeposition durch stückweise lineare Ansatzfunktionen vorgegeben, welchen unterschiedliche Positionen des Beginns des Rückschliffes x relativ zur Bandbreite zugrunde liegen.

Wesentlicher Vorteil der beschriebenen Gerüstkonzeption ist, dass mit nur einem geometrisch gleichen Walzensatz wie CVC/CVC-plus-Technologie sowie die Technologie des bandkantenorientierten Verschiebens realisiert werden kann. Es sind keine unterschiedlichen Walzentypen mehr erforderlich. Unterschiede bestehen nur noch im aufgebrachten Walzenschliff, entweder einem CVC plus- oder einem Rückschliff x nach oben gearteten Vorgaben.

## Patentansprüche

1. Verfahren zum bandkantenorientierten Verschieben der Zwischenwalzen (11, 11') in einem 6-Walzen-Gerüst, umfassend jeweils ein Paar Arbeitswalzen (10, 10'), Zwischenwalzen (11, 11') und Stützwalzen (12, 12'), wobei zumindest die Zwischenwalzen (11, 11') und Arbeitswalzen (10, 10') mit Vorrichtungen zum axialen Verschieben zusammenwirken und jede Zwischenwalze (11, 11') einen um den Verschiebehub verlängerten Ballen mit einseitigem Rückschliff (x) im Bereich der Bandkante (14') aufweist und die obere Zwischenwalze (11) axial in Richtung der Antriebsseite (AS) und die untere Zwischenwalze (11') Richtung der Bedienungsseite (BS) - oder umgekehrt - verschoben wird, wobei beim Verschieben jeder Zwischenwalze (11, 11') der Beginn (x') des einseitigen Rückschliffs (x) außerhalb oder auf der Bandkante (14') oder innerhalb der Bandbreite (14) positioniert wird, **dadurch gekennzeichnet, dass**
a) die Verschiebung der Zwischenwalzen. (11, 11') relativ zur neutralen. Verschiebeposition (S_{zw} = 0 mm), zur Gerüstmitte (y - y), symmetrisch um jeweils den gleichen Betrag in Richtung ihrer Achse (x - x) erfolgt und
b) die Verschiebeposition in unterschiedlichen Bandbreitenbereichen durch stückweise lineare Ansatzfunktionen vorgegeben wird, welchen unterschiedliche Positionen des Beginns (x') des Rückschliffs (x) relativ zur Bandkante (14') zugrunde liegen.

2. Walzgerüst für bandkantenorientiertes Verschieben von mit beiderseits verlängerten Walzenballen versehenen Zwischenwalzen (11, 11'), in einem 6-Walzen-Gerüst, umfassend jeweils ein Paar Arbeitswalzen (10, 10'), Zwischenwalzen (11, 11') und Stützwalzen (12, 12'), wobei zumindest die Zwischenwalzen (11, 11') und Arbeitswalzen (10, 10') mit Vorrichtungen zum axialen Verschieben zusammenwirken und jede Zwischenwalze (11, 11') einen um den Verschiebehub verlängerten Ballen mit einseitigem Rückschliff (x) im Bereich der Bandkante (14') aufweist, **dadurch gekennzeichnet, dass** der Ballen der Zwischenwalzen (11, 11') mit einem einseitigen Rückschliff (x) versehen ist, dessen Länge (I) in zwei aneinander gesetzte Bereiche a und b unterteilt ist, wobei im ersten Bereich a der Rückschliff (x) der Kreisgleichung (I-x)² + y² = R² folgt und im zweiten Bereich b der Rückschliff (x) linear bis zur Ballenkante (13) ausläuft, woraus sich der Rückschliff (x) in Richtung der Koordinaten (x, y) aus den folgenden Gleichungen ergibt:$\text{Bereich a:} \text{x} \text{=} \sqrt{{\text{R}}^{\text{2}} \text{- (} \text{R} \text{-} \text{d} {\text{)}}^{\text{2}}} \text{y} \text{(} \text{x} \text{) =} \text{R} \text{-} \sqrt{\text{(} {\text{R}}^{\text{2}} \text{- (} \text{l} \text{-} \text{x} {\text{)}}^{\text{2}} \text{)}}$$\text{Bereich b: x = I - a y(x) = d = const.}$ mit R = Krümmungsradius des Rückschliffs (x) und d = Betrag der Walzendurchmesserreduzierung.

3. Walzgerüst nach Anspruch 2,
**dadurch gekennzeichnet,**
**dass** der Übergang des Rückschliffs (x) zwischen den Bereichen a bzw. b, beispielsweise bei einer vorgegebenen Länge von 100 mm für a, mit einer sequentiellen Rücknahme des Maßes d nach der folgenden Tabelle vorgenommen wird:
| Über a: | |
|---|---|
| x | |
| 10 | d/512 |
| 20 | d/256 |
| 30 | d/128 |
| 40 | d/64 |
| 50 | d/32 |
| 60 | d/16 |
| 70 | d/8 |
| 80 | d/4 |
| 90 | d/2 |
| 100 | d |

## Claims

1. Method for strip-edge-oriented displacement of the intermediate rolls (11, 11') in a six-roll stand, comprising a pair of working rolls (10, 10'), pair of intermediate rolls (11, 11') and pair of backing rolls (12, 12'), wherein at least the intermediate rolls (11, 11') and working rolls (10, 10') co-operate with devices for axial displacement and each intermediate roll (11, 11') has in the region of the strip edge (14') a circumferential surface, which is prolonged by the displacement stroke, with a rectified area (x) at one end and the upper intermediate roll (11) is displaced axially in the direction of the drive side (AS) and the lower intermediate roll (11') in the direction of the control side (BS), or conversely, wherein on displacement of each intermediate roll (11, 11') the start (x') of the rectified area (x) at one end is positioned outside or on the strip edge (14') or within the strip width (14), **characterised in that** a) the displacement of the intermediate rolls (11, 11') relative to the neutral displacement position (S_{zw} = 0 mm) is carried symmetrically with respect to the stand centre (y - y) each time by the same amount in the direction of its axis (x-x) and b) the displacement position in different strip width regions is predetermined by linear piece-by-piece extension functions which are based on different positions of the start (x') of the rectified area (x) relative to the strip edge (14').

2. Roll stand for strip-edge-oriented displacement of intermediate rolls (11, 11') provided with roll circumferential surfaces prolonged at both ends, in a six-roll stand, comprising a pair of working rolls (10, 10'), pair of intermediate rolls (11, 11') and pair of backing rolls (12, 12'), wherein at least the intermediate rolls (11, 11') and working rolls (10, 10') co-operate with devices for axial displacement and each intermediate roll (11, 11') has in the region of the strip edge (14') a circumferential surface, which is prolonged by the displacement stroke, with a rectified area (x) at one end, **characterised in that** the circumferential surface of the intermediate rolls (11, 11') is provided with a rectified area (x) at one end, the length (I) of which is divided into two mutually adjoining regions a and b, wherein in the first region a the rectified area (x) follows the trigonometric equation (I-x)² + y² = R² and in the second region b the rectified area (x) runs out linearly to the circumferential surface edge (13), wherein the rectified area (x) in the direction of the coordinates (x, y) results from the following equations:$\text{region a:} \text{x} \text{= √} {\text{R}}^{\text{2}} \text{-} \text{(R} \text{-} {\text{d)}}^{\text{2}} \text{y(x)} \text{=} \text{R} \text{-√} {\text{(R}}^{\text{2}} \text{-} \text{(I} \text{-} {\text{x)}}^{\text{2}} \text{)}$$\text{region b: x = I - a y(x) = d = const.}$ wherein R = radius of curvature of the rectified area (x) and d = amount of the roll diameter reduction.

3. Roll stand according to claim 2, **characterised in that** the transition of the rectified area (x) between the regions a and b, for example in the case of a predetermined length of 100 mm for a, is undertaken by a sequential taking back of the dimension d according to the following table:
| over a: | |
|---|---|
| x | |
| 10 | d/512 |
| 20 | d/256 |
| 30 | d/128 |
| 40 | d/64 |
| 50 | d/32 |
| 60 | d/16 |
| 70 | d/8 |
| 80 | d/4 |
| 90 | d/2 |
| 100 | d |

## Revendications

1. Procédé pour le déplacement orienté vers la rive d'une bande des cylindres intermédiaires (11, 11') dans une cage de laminage à 6 cylindres, comprenant à chaque fois une paire de cylindres de travail (10, 10'), des cylindres intermédiaires (11, 11') et des cylindres d'appui (12, 12'), au moins les cylindres intermédiaires (11, 11') et les cylindres de travail (10, 10') interagissant avec des dispositifs pour le déplacement axial et chaque cylindre intermédiaire (11, 11') présentant une table allongée de la course du déplacement avec un meulage en retrait (x) d'un côté, au niveau de la rive (14') de la bande et le cylindre intermédiaire (11) supérieur étant déplacé axialement vers le côté entraînement (AS) et le cylindre intermédiaire (11') inférieur vers le côté commande (BS) ou inversement, le début (x') du meulage en retrait (x) d'un côté étant positionné, lors du déplacement de chaque cylindre intermédiaire (11, 11'), à l'extérieur ou sur la rive (14') de la bande ou à l'intérieur de la largeur (14) de la bande, **caractérisé en ce que**
a) le déplacement des cylindres intermédiaires (11, 11') par rapport à la position de déplacement neutre (S_{zw} = 0 mm) est réalisé symétriquement par rapport au centre de la cage (y-y) à chaque fois d'une même valeur dans le sens de leur axe (x-x) et
b) la position de déplacement dans différentes zones de la largeur de la bande est prédéfinie par des équations linéaires par morceaux, basées sur différentes positions du début (x') du meulage en retrait (x) par rapport à la rive (14').

2. Cage de laminage pour le déplacement orienté vers la rive d'une bande de cylindres intermédiaires (11, 11') pourvus de tables de cylindre allongées des deux côtés, dans une cage de laminage à 6 cylindres, comprenant à chaque fois une paire de cylindres de travail (10, 10'), des cylindres intermédiaires (11, 11') et des cylindres d'appui (12, 12'), au moins les cylindres intermédiaires (11, 11') et les cylindres de travail (10, 10') interagissant avec des dispositifs pour le déplacement axial et chaque cylindre intermédiaire (11, 11') présentant une table allongée de la course du déplacement avec un meulage en retrait (x) d'un côté au niveau de la rive (14') de la bande, **caractérisée en ce que** la table des cylindres intermédiaires (11, 11') est pourvue d'un meulage en retrait (x) dont la longueur (1) est divisée en deux zones adjacentes a et b, le retrait (x) dans la première zone a suivant l'équation circulaire (1-x)² + y² = R² et le retrait (x) dans la deuxième zone b étant linéaire jusqu'au bord (13) de la table, le meulage en retrait (x) dans le sens des coordonnées (x, y) étant obtenu à partir des équations suivantes :$\text{zone a : x =} \sqrt{{\text{R}}^{\text{2}} \text{- (} \text{R -} {\text{d)}}^{\text{2}}} \text{y(x) = R -} \sqrt{\text{(} {\text{R}}^{\text{2}} \text{- (} \text{l} \text{-} \text{x} {\text{)}}^{\text{2}} \text{)}}$$\text{zone b : x = l-a y(x) = d = constante}$ avec R = rayon de courbure du meulage en retrait (x) et d = valeur de la réduction du diamètre du cylindre.

3. Cage de laminage selon la revendication 2, **caractérisée en ce que** le passage du meulage en retrait (x) entre les zones a ou b, par exemple pour une longueur prédéfinie de 100 mm pour a, est réalisé avec une diminution séquentielle de la mesure d selon le Tableau suivant :
| sur a : | |
|---|---|
| x | |
| 10 | d/512 |
| 20 | d/256 |
| 30 | d/128 |
| 40 | d/64 |
| 50 | d/32 |
| 60 | d/16 |
| 70 | d/8 |
| 80 | d/4 |
| 90 | d/2 |
| 100 | d |
